# EUROPÄISCHE PATENTSCHRIFT

(11) **EP 1 616 100 B1**
(45) Veröffentlichungstag und Bekanntmachung des Hinweises auf die Patenterteilung: **10.02.2010**
(21) Anmeldenummer: 03789237.9
(22) Anmeldetag: 12.12.2003
(51) Int. Cl.: F04D 29/22

(54) **FREISTROMPUMPE**
NON-CHOKABLE PUMP
POMPE NON COLMATABLE

(30) Priorität: 17.01.2003 DE 10301630
(43) Veröffentlichungstag der Anmeldung: 18.01.2006
(73) Patentinhaber: KSB Aktiengesellschaft, 67227 Frankenthal (DE)
(72) Erfinder: JÄGER, Christoph, 67229 Gerolsheim (DE); SPRINGER, Peer, 67141 Neuhofen (DE); WITZEL, Rolf, 36157 Ebersburg (DE); BAUMGARTEN, Sven, 67273 Dackenheim (DE)
(86) Internationale Anmeldenummer: PCT/EP2003/014108
(87) Internationale Veröffentlichungsnummer: WO 2004/065797

(56) Entgegenhaltungen:
- EP-A- 0 109 550
- DE-A- 1 453 782
- FR-A- 2 173 365
- GB-A- 2 053 368
- NL-A- 301 440
- US-A- 4 592 700

## Beschreibung

Gegenstand der Erfindung ist eine Freistrompumpe, deren Laufrad aus einer mit offenen Schaufeln bestückten Tragscheibe besteht, wobei mindestens eine der Schaufeln eine ingesamt geringere Höhe besitzt als die übrigen Schaufeln, wobei die einer saugseitigen Gehäusewand zugekehrte Seite der Tragscheibe zwischen Nabenkörper und Laufradaustritt einen konkaven Verlauf aufweist, wobei zwischen der Vorderkante der Schaufel geringerer Höhe und der Gehäusewand der Freistrompumpe ein freier Durchgang für einen kugelförmigen Gegenstand bestimmter Größe besteht, der Durchgang vom Einlauf der Freistrompumpe bis zum Laufradaustritt zwischen dem Laufrad und der Gehäusewand eine Passage mit einer Mindesterstreckung (M) erlaubt und sich die Schaufeln vom Laufradaustritt bis in den Bereich der Projektion des Einlaufs erstrecken.

Bei der durch die DE 14 53 782 A bekannte Freistrompumpe besitzt die Tragscheibe des Laufrades eine konvexe Oberfläche, welche zu der Gehäusewand im Einlaufbereich der Pumpe einen Mindestabstand einhält, welcher dem Durchmesser einer gedachten Kugel entspricht. Im übrigen ist zwischen den gerade verlaufenden Schaufeln des Laufrades jeweils ein Abstand, der einem Kugeldurchmesser entspricht, eingehalten. Mit dieser Gestaltung soll ein größerer Durchgang von der Einlaßöffnung der Pumpe bis zu deren Auslaßöffnung geschaffen werden. Die konvexe Oberfläche des Laufrades hat allerdings zur Folge, daß die Höhe der Schaufeln im Eintrittsbereich Null beträgt und erst am Laufradaustritt zu einer Maximalhöhe ansteigt. Im übrigen bedingt die Tatsache, daß zwischen den Schaufeln ein dem Kugeldurchgang entsprechender Mindestabstand eingehalten werden muß, eine erhebliche Einschränkung in den Möglichkeiten der Gestaltung der Beschaufelung.

Eine gattungsgemäße Freistrompumpe ist bekannt durch die US 4 592 700 A. In einer zurückgesetzten Laufradkammer ist ein Laufrad angeordnet, von dem zwei Schaufeln über die Laufradkammer und die restlichen Schaufeln hinausragen, um die Mitförderung von Luft zu verbessern. Alle Schaufelvorderkanten und die ihnen gegenüberliegende saugseitige Gehäusewand stehen senkrecht auf der Pumpenachse. Der dazwischen befindliche schaufellose Raum weist eine Erstreckung auf, die zwischen den beiden verlängerten, einander gegenüberliegenden Schaufeln die Passage einer Kugel vorgegebener Größe des Einlaufs ermöglicht. Die paarweise Verlängerung von zwei Laufradschaufeln ist ungünstig für einen optimalen Wirkungsgrad.

Der Erfindung liegt die Aufgabe zugrunde, eine Freistrompumpe zu schaffen, die bei Erfüllung der Forderung nach einem freien Kugeldurchgang vorgegebener Größe eine Wirkungsgradsteigerung erreicht.

Diese Aufgabe wird erfindungsgemäß dadurch gelöst, dass die Gehäusewand konisch verläuft, wobei der Abstand der Gehäusewand zu den Vorderkanten der höheren Schaufeln des Laufrades mit dem Durchmesser abnimmt, und wobei die Passage mit der Mindesterstreckung etwa gleichbleibend über den gesamten Verlauf einer Vorderkante mindestens einer zum Laufradaustritt hin geneigten Schaufel geringerer Höhe folgt.

Die Erfindung geht von dem Umstand aus, daß der Abstand des Laufrades zu der ihm gegenüberliegenden Wand einen maßgeblichen Einfluß auf den Wirkungsgrad der Freistrompumpe hat. Der hier zu verwirklichende Mindestabstand wird bei einer herkömmlichen Freistrompumpe durch die Höhe der Schaufeln vorgegeben. Würde man also den Abstand zwischen Laufrad und Gehäusewand auf ein unterhalb des Durchmessers der gedachten Kugel liegendes Maß verringern, so würde ein Laufrad, bei dem der Mindestabstand der Schaufeln ebenfalls geringer ist als der Kugeldurchmesser, der Forderung nach einem freien Kugeldurchgang nicht mehr genügen. Bei der erfindungsgemäßen Freistrompumpe wird aber genau diese Maßnahme, Verringerung des Abstands zwischen Laufrad und Gehäusewand bei Wahrung des für einen Kugeldurchgang zu geringen Mindestabstands zwischen den Schaufeln, vorgenommen. Basierend auf der Erkenntnis, daß eine teilweise Verringerung der Höhe einzelner Schaufeln, also die Vergrößerung des Abstands zur Gehäusewand in einem Teilbereich, einen geringeren Wirkungsgradverlust mit sich bringt als die Vergrößerung des Abstands in der gesamten Beschaufelung, stellt die Erfindung lediglich eine an eine gedachte Kugel angepaßte Passage zur Verfügung.

In zweckmäßiger Ausgestaltung der Erfindung ist vorgesehen, daß die Passage mit der Mindesterstreckung dem Verlauf einer einzigen Schaufel des Laufrades folgt. Eine weitergehende Ausgestaltung sieht vor, daß zur Vermeidung einer hydraulischen Unwucht zwei oder mehr Schaufeln zur Bildung jeweils einer Passage mit der Mindesterstreckung gleichmäßig über das Laufrad verteilt sind. Im übrigen wird die Möglichkeit vorgesehen, daß die Passage mit der Mindesterstreckung den Nabenkörper des Laufrades anschneidet.

Der Abstand der Gehäusewand zu den Vorderkanten der höheren Schaufeln des Laufrades nimmt mit dem Durchmesser ab. Diese Maßnahme dient der Optimierung: Der im Bereich des Einlaufs befindliche Nabenkörper kann nämlich nur eingeschränkt angeschnitten werden. Daher muß in diesem Bereich der Abstand des Laufrades zur Gehäusewand relativ groß sein. Im übrigen Bereich aber soll die Gehäusewand einen möglichst geringen Abstand zum Laufrad besitzen.

Anhand eines Ausführungsbeispiels wird die Erfindung näher erläutert. Es zeigt
- Fig.1: einen Meridianschnitt durch eine erfindungsgemäß gestaltete Freistrompumpe;
- Fig.2: eine perspektivische Ansicht eines in der erfindungsgemäßen Freistrompumpe einsetzbaren Laufrades.

Im Gehäuse 1 der Freistrompumpe der Fig. 1 ist ein Laufrad 2 auf einer Welle 3 befestigt. Der Befestigung dient ein Nabenkörper 4, in den eine Schraube 5 eingreift. Auf der Tragscheibe 6 des Laufrades 2 sind mehrere Schaufeln 7 angeordnet. In die Beschaufelung des Laufrades 2 zieht sich vom Einlauf bis zum Laufradaustritt eine Bahn, die einem gewünschten Kugeldurchgang entspricht. Da diese Bahn im Falle des Ausführungsbeispiels der Fig. 1 in eine einzige Schaufel 8 gelegt ist, besitzt diese eine Vorderkante 9, die einen zum Laufradaustritt hin geneigten Verlauf hat.

Ein saugseitig in das Gehäuse 1 eingesetzter Deckel 10 bildet einen Einlauf 11. Die Gehäusewand 12 des Deckels 11 verläuft konisch in der Art, daß einerseits der Abstand (N) zu den Vorderkanten der höheren Schaufeln 7 mit dem Durchmesser abnimmt, andererseits aber der Abstand zu der Vorderkante 9 der Schaufel 8 etwa gleichbleibend über den gesamten Verlauf der Schaufel 8 ist. Die zwischen der Vorderkante 9 und der Gehäusewand 12 gebildete lichte Weite entspricht dabei in etwa der Mindesterstreckung (M) der gedachten Kugel. Der Verlauf der Mindesterstreckung (M) stellt also gewissermaßen die für den Kugeldurchgang freie Bahn dar. Über einen Auslaß 13 wird das von der Pumpe geförderte Medium samt festen Beimengungen in ein - nicht dargestelltes - Rohr geleitet.

Ein über den Einlauf 11 in das Gehäuse 1 der Freistrompumpe gelangender fester Körper von der Größe der gedachten Kugel wird, sofern er auf eine der außerhalb der Bahn des freien Kugeldurchgangs gelegene Schaufel 7 trifft, zunächst von der Zirkulationsströmung des Laufrades 2 in der Schwebe gehalten. Sobald die in ihrer Höhe modifizierte Schaufel 8 den festen Körper passiert, wird für diesen die freie Passage geöffnet; der Körper wird nun von der Absolutströmung des Laufrades 2 über den Auslaß 13 gefördert.

Die Fig. 2 zeigt ein Laufrad 14, das eine Variante zu dem Laufrad 2 der Fig. 1 insofern darstellt, als statt einer Bahn für einen Kugeldurchgang zwei solcher Bahnen gebildet werden. Dies bedeutet, daß neben Schaufeln 7 mit normaler Erstreckung zwei Schaufeln 8 mit modifizierter Vorderkante auf der Tragscheibe 6 angeordnet sind. Die Schaufeln 8 sind mit einem rotationssymmetrischen Winkelversatz von 180° zueinander angeordnet. Die gleichmäßige Anordnung der Schaufeln 8 dient der Vermeidung einer hydraulischen Unwucht.

## Patentansprüche

1. Freistrompumpe, deren Laufrad (2) aus einer mit offenen Schaufeln (7, 8) unterschiedlicher Höhe bestückten Tragscheibe (6) besteht, wobei mindestens eine der Schaufeln (8) eine ingesamt geringere Höhe besitzt als die übrigen Schaufeln, wobei die einer saugseitigen Gehäusewand (12) zugekehrte Seite der Tragscheibe (6) zwischen Nabenkörper (4) und Laufradaustritt einen konkaven Verlauf aufweist wobei zwischen der Vorderkante der Schaufel geringerer Höhe und der Gehäusewand der Freistrompumpe ein freier Durchgang für einen kugelförmigen Gegenstand bestimmter Größe besteht, der Durchgang vom Einlauf (11) der Freistrompumpe bis zum Laufradaustritt zwischen dem Laufrad (2) und der Gehäusewand (12) eine Passage mit einer Mindesterstreckung (M) erlaubt und sich die Schaufeln vom Laufradaustritt bis in den Bereich der Projektion des Einlaufs (11) erstrecken, **dadurch gekennzeichnet, dass** die Gehäusewand (12) konisch verläuft, wobei der Abstand (N) der Gehäusewand (12) zu den Vorderkanten der höheren Schaufeln (7) des Laufrades (2) mit dem Durchmesser abnimmt, und wobei die Passage mit der Mindesterstreckung (M) etwa gleichbleibend über den gesamten Verlauf einer Vorderkante (9) mindestens einer zum Laufradaustritt hin geneigten Schaufel (8) geringerer Höhe folgt.

2. Freistrompumpe nach Anspruch 1, **dadurch gekennzeichnet, daß** die Passage mit der Mindesterstreckung (M) den Nabenkörper (4) des Laufrades (2) anschneidet.

3. Freistrompumpe nach Anspruch 1 oder 2, **dadurch gekennzeichnet, daß** zur Vermeidung einer hydraulischen Unwucht zwei oder mehr Schaufeln (8) geringerer Höhe zur Bildung jeweils einer Passage mit der Mindesterstreckung (M) gleichmäßig über das Laufrad verteilt sind.

## Claims

1. Vortex pump, the impeller (2) of which consists of a rear shroud (6) equipped with open blades (7, 8) of different height, at least one of the blades (8) possessing an overall lower height than the remaining blades, that side of the rear shroud (6) which faces a suction-side casing wall (12) having a concave profile between the hub body (4) and impeller outlet, there being between the leading edge of the blade of lower height and the casing wall of the vortex pump a free passage for a spherical object of defined size, the passage providing a flow passage of a minimum extent (M) from the inlet (11) of the vortex pump to the impeller outlet between the impeller (2) and the casing wall (12), and the blades extending from the impeller outlet into the area of projection of the inlet (11), **characterized in that** the casing wall (12) has a conical profile, the distance (N) of the casing wall (12) from the leading edges of the higher blades (7) of the impeller (2) decreasing with the diameter, and the passage with the minimum extent (M) following, approximately constantly over the entire profile of a leading edge (9), at least one blade (8) of lower height which is inclined towards the impeller outlet.

2. Vortex pump according to Claim 1, **characterized in that** the passage with the minimum extent (M) intersects the hub body (4) of the impeller (2).

3. Vortex pump according to Claim 1 or 2, **characterized in that**, to avoid hydraulic unbalance, two or more blades (8) of lower height are distributed uniformly across the impeller in order to in each case form a passage with the minimum extent (M).

## Revendications

1. Pompe vortex, dont la roue (2) se compose d'un flasque de roue (6) équipé d'aubes ouvertes (7, 8) de hauteurs différentes, au moins une des aubes (8) possédant une hauteur généralement plus petite que les autres aubes, le côté du flasque de roue (6) tourné vers une paroi de corps (12), côté aspiration, présentant un profil concave entre le corps de moyeu (4) et la sortie de la roue, un passage libre pour un objet de forme sphérique et de taille déterminée existant entre le bord d'attaque de l'aube de hauteur inférieure et la paroi de corps de la pompe vortex, le passage de l'entrée (11) de la pompe vortex jusqu'à la sortie de la roue entre la roue (2) et la paroi de corps (12) permettant un passage de largeur minimale (M) et les aubes s'étendant depuis la sortie de la roue jusque dans la zone de la projection de l'entrée (11), **caractérisée en ce que** la paroi de corps (12) est de profil conique, la distance (N) de la paroi de corps (12) par rapport aux bords d'attaque des aubes de hauteur supérieure (7) de la roue (2) diminuant avec le diamètre, et le passage de largeur minimale (M) suivant, de manière presque constante sur tout le profil du bord d'attaque (9), au moins une aube (8) de hauteur inférieure inclinée vers la sortie de la roue.

2. Pompe vortex selon la revendication 1, **caractérisée en ce que** le passage de largeur minimale (M) coupe le corps de moyeu (4) de la roue (2).

3. Pompe vortex selon la revendication 1 ou 2, **caractérisée en ce que** pour éviter un déséquilibre hydraulique, deux ou plusieurs aubes (8) de hauteur inférieure sont réparties régulièrement sur la roue pour former à chaque fois un passage de largeur minimale (M).
